# FASCICULE DE BREVET EUROPEEN

(11) **EP 3 671 953 B1**
(45) Date de publication et mention de la délivrance du brevet: **04.03.2026**
(21) Numéro de dépôt: 19217247.6
(22) Date de dépôt: 17.12.2019
(51) Int. Cl.: H01Q 1/48, H01Q 9/04, H01Q 1/52, H01Q 9/36

(54) **ANTENNE FIL-PLAQUE MONOPOLAIRE**
MONOPOLARE DRAHT-PLATTENANTENNE
MONOPOLAR WIRE-PLATE ANTENNA

(30) Priorité: 18.12.2018 FR 1873167
(43) Date de publication de la demande: 24.06.2020
(73) Titulaire: Commissariat à l'Energie Atomique et aux Energies Alternatives, 75015 Paris (FR)
(72) Inventeur: DELAVEAUD, Christophe, 38054 Grenoble Cedex 09 (FR); BATEL, Lotfi, 38054 Grenoble Cedex 09 (FR); PINTOS, Jean-François, 38054 Grenoble Cedex 09 (FR)
(74) Mandataire: INNOV-GROUP

(56) Documents cités:
- L. BATEL ET AL: "Design of a Monopolar Wire-plate Antenna Loaded with Magneto-Dielectric Material", 12TH EUROPEAN CONFERENCE ON ANTENNAS AND PROPAGATION (EUCAP 2018), 13 April 2018 (2018-04-13), Stevenage, UK, XP055626159, ISBN: 978-1-78561-816-1, DOI: 10.1049/cp.2018.1021
- DELAVEAUD CH ET AL: "New kind of microstrip antenna: the monopolar wire-patch antenna", ELECTRONICS LETTERS, IEE STEVENAGE, GB, vol. 30, no. 1, 6 January 1994 (1994-01-06), pages 1 - 2, XP006000050, ISSN: 0013-5194, DOI: 10.1049/EL:19940057
- JUHUA LIU ET AL: "Design and Analysis of a Low-Profile and Broadband Microstrip Monopolar Patch Antenna", IEEE TRANSACTIONS ON ANTENNAS AND PROPAGATION, IEEE SERVICE CENTER, PISCATAWAY, NJ, US, vol. 61, no. 1, 23 August 2012 (2012-08-23), pages 11 - 18, XP011484563, ISSN: 0018-926X, DOI: 10.1109/TAP.2012.2214996
- LAU K L ET AL: "A Wide-Band Monopolar Wire-Patch Antenna for Indoor Base Station Applications", IEEE ANTENNAS AND WIRELESS PROPAGATION LETTERS, IEEE, PISCATAWAY, NJ, US, vol. 4, no. 1, 20 June 2005 (2005-06-20), pages 155 - 157, XP011131375, ISSN: 1536-1225, DOI: 10.1109/LAWP.2005.847432
- ALTUNYURT NEVIN ET AL: "Antenna miniaturization using magneto-dielectric substrates", ELECTRONIC COMPONENTS AND TECHNOLOGY CONFERENCE, 2009. ECTC 2009. 59TH, 1 May 2009 (2009-05-01), Piscataway, NJ, USA, pages 801 - 808, XP093260128, ISBN: 978-1-4244-4475-5, Retrieved from the Internet <URL:https://ieeexplore.ieee.org/stampPDF/getPDF.jsp?tp=&arnumber=5074103&ref=aHR0cHM6Ly9pZWVleHBsb3JlLmllZWUub3JnL2RvY3VtZW50LzUwNzQxMDM=> [retrieved on 20250314], DOI: 10.1109/ECTC.2009.5074103

## Description

### Domaine technique

L'invention se rapporte au domaine technique des antennes fil-plaque monopolaires.

L'invention trouve notamment son application dans l'internet des objets IoT (acronyme pour *« Internet of Things »* en langue anglaise), la radio-identification RFID (acronyme pour *« Radio Frequency IDentification »* en langue anglaise), la communication pour des réseaux de capteurs, la communication entre machines M2M (« *Machine-to-Machine* » en langue anglaise), la communication dans les domaines de l'aéronautique et du spatial.

### Etat de la technique antérieure

Une antenne fil-plaque monopolaire connue de l'état de la technique, notamment du document L. Batel et al., «Design of a monopolar wire-plate antenna loaded with magneto-dielectric material», Conférence EuCAP (European Conference on Antennas and Propagation), avril 2018, comporte :
- un plan de masse ;
- un toit capacitif, s'étendant parallèlement au plan de masse ;
- une sonde d'alimentation, électriquement isolée du plan de masse, et s'étendant entre le plan de masse et le toit capacitif de manière à alimenter électriquement le toit capacitif, la sonde d'alimentation étant destinée à être connectée à une ligne de transmission ;
- un unique fil de court-circuit, agencé à distance de la sonde d'alimentation de sorte que le fil de court-circuit connecte électriquement le toit capacitif au plan de masse, le fil de court-circuit étant enrobé d'un matériau magnéto-diélectrique.

Le document Liu et al., "Design and analysis of a low-profile and broadband microstrip monopolar patch antenna", comporte une antenne fil-plaque, dans laquelle la sonde d'alimentation est agencée au centre du plan de masse et dans laquelle le nombre de fils de court-circuit est deux; l'antenne comportant un substrat que s'étend entre le toit capacitif et le plan de masse; où le substrat enrobe la sonde d'alimentation et chaque fil de court-circuit. Le document Delaveaud et al., "New kind of microstrip antenna: the monopolar wire-patch antenna", comporte une antenne fil-plaque, dans laquelle la sonde d'alimentation est agencée au centre du plan de masse et est entourée par une pluralité de fils de court-circuit; l'antenne comportant un substrat que s'étend entre le toit capacitif et le plan de masse; où le substrat enrobe la sonde d'alimentation et chaque fil de court-circuit. Une 1
telle antenne de l'état de la technique, grâce au matériau magnéto-diélectrique enrobant le fil de court-circuit, peut avoir des dimensions réduites de l'ordre de 15% par rapport à une architecture sans matériau magnéto-diélectrique, et ce tout en conservant des performances similaires.

Il est recherché une architecture d'antenne fil-plaque monopolaire permettant d'améliorer la miniaturisation de l'antenne, à quantité égale de matériau magnéto-diélectrique.

### Exposé de l'invention

A cet effet, l'invention a pour objet une antenne fil-plaque monopolaire, comportant :
- un plan de masse ;
- un toit capacitif ;
- une sonde d'alimentation, électriquement isolée du plan de masse, et s'étendant entre le plan de masse et le toit capacitif de manière à alimenter électriquement le toit capacitif, la sonde d'alimentation étant destinée à être connectée à une ligne de transmission ;
- un ensemble de fils de court-circuit, agencés parallèlement autour de la sonde d'alimentation de sorte que chaque fil de court-circuit connecte électriquement le toit capacitif au plan de masse, chaque fil de court-circuit étant enrobé d'un matériau magnéto-diélectrique, réalisé sous la forme d'un cylindre creux à l'intérieur duquel s'étend le fil de court-circuit.

Ainsi, une telle antenne selon l'invention permet d'améliorer la miniaturisation de l'antenne, à quantité égale de matériau magnéto-diélectrique, grâce à la mise en parallèle d'une pluralité de fils de court-circuit enrobés chacun d'un matériau magnéto-diélectrique.

Il est connu que la mise en parallèle d'une pluralité de fils est équivalente à la présence d'un unique fil présentant un rayon équivalent supérieur au rayon individuel des fils mis en parallèle, comme mentionné dans le document E.A. Wolff « Antenna analysis », Wiley, 1966, ou encore dans le document C. Harrison et al., « Folded dipoles and loops », IEEE Transactions on Antennas and Propagation, vol.9, issue 2, pp.171-187, 1961.

Cependant, les inventeurs ont constaté qu'à quantité égale de matériau magnéto-diélectrique, la mise en parallèle d'un ensemble de fils de court-circuit, enrobés chacun d'un matériau magnéto-diélectrique, permet de réduire la fréquence de résonance de l'antenne vers les basses fréquences de plus de 30% par rapport à un unique fil équivalent de court-circuit, enrobé d'un matériau magnéto-diélectrique. En d'autres termes, la mise en parallèle d'un ensemble de fils de court-circuit, enrobés chacun d'un matériau magnéto-diélectrique, permet une meilleure interaction entre l'antenne et le matériau magnéto-diélectrique, et par conséquent une meilleure efficacité de miniaturisation de l'antenne chargée par le matériau magnéto-diélectrique. Pour une architecture à un unique fil de court-circuit, il est estimé qu'il faudrait un volume de matériau magnéto-diélectrique 20 fois supérieur pour réduire la fréquence de résonance de l'antenne vers les basses fréquences de plus de 30%, ce qui conduirait à un encombrement substantiel, des pertes supplémentaires (liées à la quantité de matériau additionnel), et un poids supérieur de l'antenne.

### Définitions

- Par «toit capacitif», on entend une surface généralement plane, électriquement conductrice, pouvant être par exemple de forme rectangulaire ou circulaire, et créant un effet capacitif avec le plan de masse. Le terme « plane » s'entend dans les tolérances usuelles liées aux conditions expérimentales de formation du toit capacitif, et non comme une planéité parfaite au sens géométrique du terme.
- Par « sonde d'alimentation », on entend une sonde d'excitation de l'antenne, classiquement reliée à une âme centrale d'un guide coaxial, et électriquement connectée au toit capacitif.
- Par « ligne de transmission », on entend un élément permettant la propagation guidée d'ondes électromagnétiques (e.g. dans le domaine des radiofréquences), la ligne de transmission pouvant être un câble coaxial d'alimentation ou un autre guide d'onde.
- Par « enrobé », on entend que le matériau magnéto-diélectrique recouvre (en contact) la totalité de la surface libre du fil de court-circuit correspondant.
- Par « matériau magnéto-diélectrique », on entend un matériau possédant, à la longueur d'onde de fonctionnement de l'antenne, une permittivité relative (εᵣ) strictement supérieure à 1 et une perméabilité relative (µᵣ) strictement supérieure à 1.

L'antenne selon l'invention peut comporter une ou plusieurs des caractéristiques suivantes.

Selon une caractéristique de l'invention, la sonde d'alimentation est agencée au centre du plan de masse, et l'ensemble de fils de court-circuit comporte au moins un couple de fils de court-circuit agencé autour de la sonde d'alimentation selon une symétrie centrale.

Ainsi, un avantage procuré est d'obtenir une symétrie pour le rayonnement de l'antenne et de réduire la polarisation croisée (« *cross polarization* » en langue anglaise).

Selon une caractéristique de l'invention, l'ensemble de fils de court-circuit comporte un nombre de fils de court-circuit choisi de sorte que, pour une quantité donnée de matériau magnéto-diélectrique, le toit capacitif et la sonde d'alimentation présentent chacun une dimension caractéristique maximale telle que l'antenne est contenue dans une sphère avec un rayon électrique inférieur ou égal à λ/2π, où λ est la longueur d'onde de fonctionnement de l'antenne.

Ainsi, un avantage procuré est d'obtenir une antenne miniature. Par « miniature », on entend que l'antenne est contenue dans une sphère (dite de Wheeler), de rayon électrique inférieur ou égal à λ/2π. Par exemple, dans le cas d'un toit capacitif circulaire, le rayon de la sphère de Wheeler est l'hypoténuse du triangle rectangle dont l'angle droit est formé par le rayon du toit capacitif et par la hauteur de l'antenne, et qui doit être inférieur ou égal à λ/2π.

Selon une caractéristique de l'invention, la sonde d'alimentation est enrobée du matériau magnéto-diélectrique.

Ainsi, un avantage procuré est d'augmenter la quantité de matériau magnéto-diélectrique dans l'antenne, et par là-même l'efficacité du chargement de l'antenne par le matériau magnéto-diélectrique pour réduire ses dimensions.

Selon une exemple ne faisant pas partie de l'invention, l'antenne comporte une couche magnéto-diélectrique s'étendant entre le plan de masse et le toit capacitif de manière à enrober chaque fil de court-circuit et la sonde d'alimentation.

Ainsi, un avantage procuré est la simplicité de fabrication de l'antenne.

Selon une caractéristique de l'invention, le toit capacitif et le plan de masse délimitent un volume cylindrique, et la couche magnéto-diélectrique s'étend dans tout ou partie du volume cylindrique.

Le terme « cylindrique » désigne la forme d'un cylindre dont la surface est engendrée par une famille de droites de même direction (génératrices). A titre d'exemples, la section droite du cylindre (i.e. l'intersection de la surface avec un plan perpendiculaire à la direction des génératrices) peut être circulaire ou quadrangulaire (e.g. rectangulaire).

Selon une caractéristique de l'invention, le matériau magnéto-diélectrique est choisi de sorte que la relation µᵣ > εᵣ >1 est vérifiée à la longueur d'onde de fonctionnement de l'antenne, où :
- µᵣ est la perméabilité relative du matériau magnéto-diélectrique,
- εᵣ est la permittivité relative du matériau magnéto-diélectrique.

Ainsi, un avantage procuré par un matériau magnéto-diélectrique est de contribuer à la miniaturisation de l'antenne en réduisant la longueur d'onde guidée (λ_{g}) dans le matériau selon la formule ci-après : ${λ}_{g} = \frac{λ}{\sqrt{{ε}_{r} μ ,}}$ où λ est la longueur d'onde de fonctionnement de l'antenne.

On cherche donc un produit εᵣ µᵣ le plus élevé possible pour favoriser la miniaturisation de l'antenne.

Plus précisément, le fait que µᵣ > εᵣ >1 permet de privilégier un µᵣ élevé par rapport à un εᵣ élevé, car un εᵣ trop élevé conduit généralement à une forte concentration du champ électromagnétique dans l'antenne, avec des problèmes potentiels d'adaptation d'impédance, et menant ainsi à une perte de transfert de puissance électromagnétique (e.g. radiofréquence) en espace libre. D'autre part, l'antenne fil-plaque monopolaire interagit efficacement avec les propriétés magnétiques du matériau par l'intermédiaire des fils de court-circuit, ce qui lui confère un comportement magnétique spécifique en champ proche.

Selon une caractéristique de l'invention, le matériau magnéto-diélectrique est choisi parmi Ni_{0,5}Zn_{0,3}Co_{0,2}In_{0,075}Fe_{1,925}O₄, Ni_{0,76}Mn_{0,24}-xCoₓFe₂O₄ avec x compris entre 0 et 0,04, et Ni_{0,61}Zn_{0,35}Co_{0,04}Fe_{1,98}O₄.

Ainsi, un avantage procuré par de tels matériaux est de vérifier µᵣ > εᵣ >1.

Selon une caractéristique de l'invention, les fils de court-circuit sont séparés de la sonde d'alimentation d'une distance choisie pour adapter l'impédance d'entrée de l'antenne à 50 ohms.

Ainsi, un avantage procuré est de maximiser le transfert de puissance électromagnétique.

Un exemple ne faisant pas partie de l'invention est un procédé de fabrication d'une antenne fil-plaque monopolaire, comportant les étapes :
a) prévoir un substrat, réalisé dans un matériau magnéto-diélectrique, et présentant des première et seconde surfaces planes opposées ;
b) former un premier trou d'interconnexion à travers le substrat de manière à obtenir une sonde d'alimentation ;
c) former un ensemble de trous d'interconnexion à travers le substrat, agencés parallèlement autour du premier trou d'interconnexion, de manière à obtenir un ensemble de fils de court-circuit ;
d) former un toit capacitif à la première surface du substrat ;
e) former un plan de masse à la seconde surface du substrat ; l'étape e) étant exécutée de sorte que la sonde d'alimentation est électriquement isolée du plan de masse.

Ainsi, un tel procédé permet de fabriquer aisément une antenne fil-plaque monopolaire, à partir d'un substrat réalisé dans un matériau magnéto-diélectrique qui enrobe à la fois la sonde d'alimentation et l'ensemble de fils de court-circuit.

Par « trou d'interconnexion » (« *via*» en langue anglaise), on entend un trou métallisé permettant d'établir une liaison électrique entre deux niveaux d'interconnexion.

### Brève description des dessins

D'autres caractéristiques et avantages apparaîtront dans l'exposé détaillé de différents modes de réalisation de l'invention, l'exposé étant assorti d'exemples et de références aux dessins joints.
Figure 1 est une vue schématique en perspective d'une antenne fil-plaque monopolaire, illustrant un ensemble de fils de court-circuit, agencés parallèlement autour de la sonde d'alimentation de sorte que chaque fil de court-circuit connecte électriquement le toit capacitif au plan de masse, les fils de court-circuit n'étant pas enrobés d'un matériau magnéto-diélectrique.
Figure 2 est une vue schématique analogue à la figure 1, à l'échelle agrandie, où les fils de court-circuit sont enrobés d'un matériau magnéto-diélectrique.
Figure 3 est une vue schématique en perspective d'une antenne selon l'invention, illustrant un premier mode de réalisation de l'enrobage (enrobage individuel des fils de court-circuit) par le matériau magnéto-diélectrique.
Figure 4 est une vue schématique en perspective d'une antenne selon l'invention, illustrant un deuxième mode de réalisation de l'enrobage (enrobage individuel des fils de court-circuit et de la sonde d'alimentation) par le matériau magnéto-diélectrique.
Figure 5 est une vue schématique en perspective d'une antenne selon un exemple ne faisant pas partie de l'invention, illustrant un troisième mode de réalisation de l'enrobage (enrobage global des fils de court-circuit et de la sonde d'alimentation) par le matériau magnéto-diélectrique.
Figure 6 est une vue schématique de dessus (en transparence) d'un substrat magnéto-diélectrique dans lequel sont formés des trous d'interconnexion de manière à obtenir une antenne fil-plaque monopolaire conforme à l'invention.
Figure 7 est une vue schématique en coupe selon l'axe A-A du substrat magnéto-diélectrique illustré à la figure 6.

Il est à noter que les dessins décrits ci-avant sont schématiques et ne sont pas à l'échelle par souci de lisibilité.

### Exposé détaillé des modes de réalisation

Les éléments identiques ou assurant la même fonction porteront les mêmes références pour les différents modes de réalisation, par souci de simplification.

Comme illustré aux figures 1 à 4, un objet de l'invention est une antenne fil-plaque monopolaire, comportant :
- un plan de masse 1 ;
- un toit capacitif 2 ;
- une sonde d'alimentation 3, électriquement isolée du plan de masse 1, et s'étendant entre le plan de masse 1 et le toit capacitif 2 de manière à alimenter électriquement le toit capacitif 2, la sonde d'alimentation 3 étant destinée à être connectée à une ligne de transmission (non illustrée) ;
- un ensemble de fils de court-circuit 4, agencés parallèlement autour de la sonde d'alimentation 3 de sorte que chaque fil de court-circuit 4 connecte électriquement le toit capacitif 2 au plan de masse 1, chaque fil de court-circuit 4 étant enrobé d'un matériau magnéto-diélectrique 5.

### Plan de masse

Le plan de masse 1 peut être réalisé dans un matériau métallique, tel que le cuivre. Le plan de masse 1 peut être de forme circulaire, comme illustré aux figures 1 et 2. Cependant, d'autres formes sont envisageables pour le plan de masse 1, telles qu'une forme rectangulaire (illustrée aux figures 3 à 5) ou carrée.

Le plan de masse 1 peut être formé sur un substrat diélectrique (non illustré). Une ouverture est réalisée dans le plan de masse 1 (et le cas échéant dans le substrat diélectrique) pour permettre le passage de la sonde d'alimentation 3.

Il est possible d'équiper le plan de masse 1 de composants, par exemple un circuit de courant continu (DC), un circuit radiofréquences (RF) ou encore une pile d'alimentation, et ce sans altérer le fonctionnement de l'antenne.

### Toit capacitif

Le toit capacitif 2 comporte une surface plane électriquement conductrice, de préférence métallique. Le toit capacitif 2 s'étend avantageusement parallèlement au plan de masse 1. Le terme « parallèlement » s'entend dans les tolérances usuelles liées aux conditions expérimentales de formation des éléments de l'antenne, et non comme un parallélisme parfait au sens mathématique (géométrique) du terme. Toutefois, le toit capacitif 2 peut présenter une inclinaison par rapport au plan de masse 1 dès lors qu'un effet capacitif est créé avec le plan de masse 1. L'angle d'inclinaison formé entre le toit capacitif 2 et le plan de masse 1 est préférentiellement inférieur ou égal à 30°.

Le toit capacitif 2 créé ainsi un effet capacitif avec le plan de masse 1 permettant d'abaisser la fréquence de résonance de l'antenne, ou réduire la longueur du monopôle (i.e. la sonde d'alimentation 3) pour une fréquence de résonance donnée.

Le toit capacitif 2 est de préférence de forme circulaire, par exemple avec un rayon de l'ordre de λ/11, où λ est la longueur d'onde de fonctionnement de l'antenne. A titre d'exemple non limitatif, dans la bande des très hautes fréquences (VHF pour « *Very High Frequeny*» en langue anglaise), à 135 MHz, le rayon du toit capacitif 2 est de l'ordre de 200 mm.

Toutefois, d'autres formes sont envisageables pour le toit capacitif 2, telles qu'une forme carrée, rectangulaire, elliptique, ou encore en étoile.

### Sonde d'alimentation

La sonde d'alimentation 3 n'est pas en contact du plan de masse 1 de manière à être électriquement isolée du plan de masse 1. A titre d'exemple non limitatif, la sonde d'alimentation 3 peut être rendue solidaire du plan de masse 1 à l'aide d'une entretoise (non illustrée) qui n'est pas électriquement conductrice.

La sonde d'alimentation 3 s'étend avantageusement perpendiculairement au plan de masse 1, et donc perpendiculairement au toit capacitif 2, afin de s'affranchir de la perturbation du diagramme de rayonnement de l'antenne par le plan de masse 1. La sonde d'alimentation 3 peut être reliée à une âme centrale 30, métallique, d'un guide d'onde coaxial. La sonde d'alimentation 3 s'étend entre le plan de masse 1 et le toit capacitif 2, par exemple sur une hauteur de l'ordre de λ/11, où λ est la longueur d'onde de fonctionnement de l'antenne. A titre d'exemple non limitatif, dans la bande des très hautes fréquences (VHF pour « *Very High Frequency*» en langue anglaise), à 135 MHz, la hauteur de la sonde d'alimentation 3 (entre le plan de masse 1 et le toit capacitif 2) est de l'ordre de 200 mm.

La sonde d'alimentation 3 est préférentiellement agencée au centre du plan de masse 1, comme illustré aux figures 1 à 5. La sonde d'alimentation 3 est avantageusement enrobée du matériau magnéto-diélectrique 5, comme illustré aux figures 4 et 5.

La sonde d'alimentation 3 est destinée à être connectée à une ligne de transmission permettant la propagation guidée d'ondes électromagnétiques (e.g. dans le domaine des radiofréquences), la ligne de transmission pouvant être un câble coaxial d'alimentation ou un autre guide d'onde.

### Ensemble de fils de court-circuit

Comme illustré aux figures 1 à 5, l'ensemble de fils de court-circuit 4, de préférence métalliques, s'étend avantageusement perpendiculairement au plan de masse 1, et donc perpendiculairement au toit capacitif 2. Les fils de court-circuit 4 de l'ensemble sont parallèles entre eux.

Lorsque la sonde d'alimentation 3 est agencée au centre du plan de masse 1, l'ensemble de fils de court-circuit 4 comporte avantageusement au moins un couple de fils de court-circuit 4 agencé autour de la sonde d'alimentation 3 selon une symétrie centrale. L'ensemble de fils de court-circuit 4 comporte un nombre (noté N) de fils de court-circuit 4 choisi de sorte que, pour une quantité donnée de matériau magnéto-diélectrique 5, le toit capacitif 2 et la sonde d'alimentation 3 présentent chacun une dimension caractéristique maximale telle que l'antenne est contenue dans une sphère avec un rayon électrique inférieur ou égal à λ/2π, où λ est la longueur d'onde de fonctionnement de l'antenne.

Si l'on considère que chaque fil de court-circuit 4 possède un rayon, noté a, et que chaque fil de court-circuit 4 est séparé d'une distance, notée b, de la sonde d'alimentation 3, les inventeurs ont montré que l'ensemble des fils de court-circuit 4 est équivalent à un unique fil possédant un rayon (dit rayon équivalent R_{eq}) vérifiant : ${R}_{eq} = {\left({ab}^{N - 1}\right)}^{1 / N} , N ∈ \left〚1; 6\right〛$

Les inventeurs postulent que cette formule fonctionne quel que soit le nombre de fils de court-circuit 4 séparés d'une distance, notée b, de la sonde d'alimentation 3, c'est-à-dire que l'ensemble des fils de court-circuit 4 est équivalent à un unique fil possédant un rayon équivalent R_{eq} vérifiant : ${R}_{eq} = {\left({ab}^{N - 1}\right)}^{1 / N} , N ∈ {ℕ}^{*}$

Les inventeurs ont constaté qu'à quantité égale de matériau magnéto-diélectrique 5, la mise en parallèle d'un ensemble de N fils de court-circuit 4, enrobés chacun d'un matériau magnéto-diélectrique 5, permet de réduire la fréquence de résonance de l'antenne vers les basses fréquences de plus de 30% par rapport à un unique fil de court-circuit 4, enrobé du matériau magnéto-diélectrique 5, et possédant un rayon équivalent R_{eq} calculé par les formules précédentes. En d'autres termes, la mise en parallèle d'un ensemble de N fils de court-circuit 4, enrobés chacun d'un matériau magnéto-diélectrique 5, permet une meilleure efficacité du chargement de l'antenne par le matériau magnéto-diélectrique 5. Pour une architecture à un unique fil de court-circuit 4, il est estimé qu'il faudrait un volume de matériau magnéto-diélectrique 20 fois supérieur pour réduire la fréquence de résonance de l'antenne vers les basses fréquences de plus de 30%, ce qui conduirait à un encombrement substantiel, des pertes supplémentaires (liées à la quantité de matériau additionnel), et un poids supérieur de l'antenne.

A titre d'exemples non limitatifs, comme illustré aux figures 1 et 2, l'ensemble de fils de court-circuit 4 peut comporter trois couples de fils de court-circuit 4 agencés autour de la sonde d'alimentation 3 selon une symétrie centrale. Chaque fil de court-circuit 4 peut présenter un rayon (a) de l'ordre de 2,4 mm. Chaque couple de fils de court-circuit 4 peut être séparé d'une distance (b) de l'ordre de 80 mm de part et d'autre de la sonde d'alimentation 3 selon une symétrie centrale.

Les fils de court-circuit 4 sont avantageusement séparés de la sonde d'alimentation 3 d'une distance choisie pour adapter l'impédance d'entrée de l'antenne à 50 ohms.

Comme illustré aux figures 3 à 5, il est à noter que l'ensemble de fils de court-circuit 4 peut comporter un nombre impair de fils de court-circuit 4. Toutefois, cela peut conduire à une dissymétrie pour le rayonnement de l'antenne et à l'apparition d'une polarisation croisée (« *cross* » en langue anglaise).

### Matériau magnéto-diélectrique

Le matériau magnéto-diélectrique 5 est avantageusement choisi de sorte que la relation µᵣ > εᵣ >1 est vérifiée à la longueur d'onde de fonctionnement de l'antenne, où :
- µᵣ est la perméabilité relative du matériau magnéto-diélectrique 5,
- εᵣ est la permittivité relative du matériau magnéto-diélectrique 5.

Le matériau magnéto-diélectrique 5 est avantageusement choisi parmi Ni_{0,5}Zn_{0,3}Co_{0,2}In_{0,075}Fe_{1,925}O₄, Ni_{0,76}Mn_{0,24-x}CoₓFe₂O₄ avec x compris entre 0 et 0,04, et Ni_{0,61}Zn_{0,35}Co_{0,04}Fe_{1,98}O₄.

Comme illustré à l'exemple ne faisant pas partie de l'invention à la figure 5, l'antenne comporte avantageusement une couche magnéto-diélectrique 5 (réalisée dans le matériau magnéto-diélectrique) s'étendant entre le plan de masse 1 et le toit capacitif 2 de manière à enrober chaque fil de court-circuit 4 et la sonde d'alimentation 3. Le toit capacitif 2 et le plan de masse 1 délimitent un volume cylindrique, et la couche magnéto-diélectrique 5 s'étend dans tout ou partie du volume cylindrique.

Comme illustré aux figures 3 et 4, le matériau magnéto-diélectrique 5 peut également être réalisé sous la forme d'un cylindre creux à l'intérieur duquel s'étend un fil de court-circuit 4 ou la sonde d'alimentation 3.

### Procédé de fabrication

Comme illustré aux figures 6 et 7, un exemple ne faisant pas partie de l'invention est un procédé de fabrication d'une antenne fil-plaque monopolaire, comportant les étapes :
a) prévoir un substrat 6, réalisé dans un matériau magnéto-diélectrique 5, et présentant des première et seconde surfaces 60, 61 planes opposées ;
b) former un premier trou d'interconnexion 7a à travers le substrat 6 de manière à obtenir une sonde d'alimentation 3 ;
c) former un ensemble de trous d'interconnexion 7b à travers le substrat 6, agencés parallèlement autour du premier trou d'interconnexion 7a, de manière à obtenir un ensemble de fils de court-circuit 4 ;
d) former un toit capacitif 2 à la première surface 60 du substrat 6 ;
e) former un plan de masse 1 à la seconde surface 61 du substrat 6 ; l'étape e) étant exécutée de sorte que la sonde d'alimentation 3 est électriquement isolée du plan de masse 1.

Les trous d'interconnexion 7a, 7b peuvent être métallisés par pulvérisation cathodique (« *sputtering* » en langue anglaise).

A l'issue de l'étape e), l'ensemble de fils de court-circuit 4 et la sonde d'alimentation 3 sont enrobés du matériau magnéto-diélectrique 5 du substrat 6.

L'étendue de la protection de l'invention est déterminée uniquement par les revendications.

## Revendications

1. Antenne fil-plaque monopolaire, comportant :
- un plan de masse (1) ;
- un toit capacitif (2) ;
- une sonde d'alimentation (3, 30), électriquement isolée du plan de masse (1), et s'étendant entre le plan de masse (1) et le toit capacitif (2) de manière à alimenter électriquement le toit capacitif (2), la sonde d'alimentation (3, 30) étant destinée à être connectée à une ligne de transmission ;
- un ensemble de fils de court-circuit (4), agencés parallèlement autour de la sonde d'alimentation (3, 30) de sorte que chaque fil de court-circuit (4) connecte électriquement le toit capacitif (2) au plan de masse (1), chaque fil de court-circuit (4) étant enrobé d'un matériau magnéto-diélectrique (5) réalisé sous la forme d'un cylindre creux à l'intérieur duquel s'étend le fil de court-circuit (4).

2. Antenne selon la revendication 1, dans laquelle la sonde d'alimentation (3, 30) est agencée au centre du plan de masse (1), et l'ensemble de fils de court-circuit (4) comporte au moins un couple de fils de court-circuit (4) agencé autour de la sonde d'alimentation (3, 30) selon une symétrie centrale.

3. Antenne selon la revendication 1 ou 2, dans laquelle l'ensemble de fils de court-circuit (4) comporte un nombre de fils de court-circuit (4) choisi de sorte que, pour une quantité donnée de matériau magnéto-diélectrique (5), le toit capacitif (2) et la sonde d'alimentation (3, 30) présentent chacun une dimension caractéristique maximale telle que l'antenne est contenue dans une sphère avec un rayon électrique inférieur ou égal à λ/2π, où λ est la longueur d'onde de fonctionnement de l'antenne.

4. Antenne selon l'une des revendications 1 à 3, dans laquelle la sonde d'alimentation (3, 30) est enrobée du matériau magnéto-diélectrique (5).

5. Antenne selon l'une des revendications 1 à 4,
dans laquelle le matériau magnéto-diélectrique (5) est choisi de sorte que la relation µᵣ > εᵣ >1 est vérifiée à la longueur d'onde de fonctionnement de l'antenne, où :
- µᵣ est la perméabilité relative du matériau magnéto-diélectrique (5),
- εᵣ est la permittivité relative du matériau magnéto-diélectrique (5).

6. Antenne selon l'une des revendications 1 à 5,
dans laquelle le matériau magnéto-diélectrique (5) est choisi parmi Ni_{0,5}Zn_{0,3}Co_{0,2}In_{0,075}Fe_{1,925}O₄, Ni_{0,76}Mn_{0,24-x}CoₓFe₂O₄ avec x compris entre 0 et 0,04, et Ni_{0,61}Zn_{0,35}Co_{0,04}Fe_{1,98}O₄.

7. Antenne selon l'une des revendications 1 à 6,
dans laquelle les fils de court-circuit (4) sont séparés de la sonde d'alimentation (3, 30) d'une distance choisie pour adapter l'impédance d'entrée de l'antenne à 50 ohms.

## Patentansprüche

1. Monopolare Draht-Plattenantenne, umfassend:
- eine Masseebene (1);
- eine Dachkapazität (2);
- eine Versorgungssonde (3, 30), die von der Masseebene (1) elektrisch isoliert ist und sich zwischen der Masseebene (1) und der Dachkapazität (2) erstreckt, so dass sie die Dachkapazität (2) mit Strom versorgt, wobei die Versorgungssonde (3, 30) dazu bestimmt ist, an eine Übertragungsleitung angeschlossen zu werden;
- einen Satz von Kurzschlussdrähten (4), die parallel um die Versorgungssonde (3, 30) herum angeordnet sind, so dass jeder Kurzschlussdraht (4) die Dachkapazität (2) mit der Masseebene (1) elektrisch verbindet, wobei jeder Kurzschlussdraht (4) mit einem magnetisch-dielektrischen Material (5) umhüllt ist, das in Form eines hohlen Zylinders ausgeführt ist, in dem sich der Kurzschlussdraht (4) erstreckt.

2. Antenne nach Anspruch 1, wobei die Versorgungssonde (3, 30) in der Mitte der Masseebene (1) angeordnet ist und der Satz von Kurzschlussdrähten (4) mindestens ein Paar von Kurzschlussdrähten (4) umfasst, das zentralsymmetrisch um die Versorgungssonde (3, 30) herum angeordnet ist.

3. Antenne nach Anspruch 1 oder 2, wobei der Satz von Kurzschlussdrähten (4) eine Anzahl von Kurzschlussdrähten (4) aufweist, die so gewählt ist, dass bei einer gegebenen Menge von magnetisch-dielektrischem Material (5) die Dachkapazität (2) und die Versorgungssonde (3, 30) jeweils eine derartige maximale charakteristische Abmessung aufweisen, dass die Antenne in einer Kugel mit einem elektrischen Radius kleiner oder gleich λ/2π enthalten ist, wobei λ die Betriebswellenlänge der Antenne ist.

4. Antenne nach einem der Ansprüche 1 bis 3, wobei die Versorgungssonde (3, 30) mit magnetisch-dielektrischem Material (5) umhüllt ist.

5. Antenne nach einem der Ansprüche 1 bis 4, wobei das magnetisch-dielektrische Material (5) so gewählt ist, dass die Gleichung µᵣ > εᵣ > 1 für die Betriebswellenlänge erfüllt ist, wobei:
- µᵣ die relative Permeabilität des magnetisch-dielektrischen Materials (5) ist,
- εᵣ die relative Permittivität des magnetisch-dielektrischen Materials (5) ist.

6. Antenne nach einem der Ansprüche 1 bis 5, wobei das magnetisch-dielektrische Material (5) aus Ni_{0,5}Zn_{0,3}Co_{0,2}In_{0,075}Fe_{1,925}O₄, Ni_{0,76}Mn_{0,24-x}CoₓFe₂O₄ mit x zwischen 0 und 0,04 und Ni_{0,61}Zn_{0,35}Co_{0,04}Fe_{1,98}O₄ gewählt ist.

7. Antenne nach einem der Ansprüche 1 bis 6, wobei die Kurzschlussdrähte (4) von der Versorgungssonde (3, 30) um einen Abstand getrennt sind, der so gewählt wird, dass die Eingangsimpedanz der Antenne auf 50 Ohm angepasst ist.

## Claims

1. Monopole wire-plate antenna, comprising:
- a ground plane (1);
- a capacitive roof (2);
- a probe feed (3, 30), which is electrically insulated from the ground plane (1), and which extends between the ground plane (1) and the capacitive roof (2) so as to electrically feed the capacitive roof (2), the probe feed (3, 30) being intended to be connected to a transmission line;
- a set of shorting wires (4), which are arranged in parallel around the probe feed (3, 30) so that each shorting wire (4) electrically connects the capacitive roof (2) to the ground plane (1), each shorting wire (4) being coated in a magneto-dielectric material (5) taking the form of a hollow cylinder through the interior of which the shorting wire (4) extends.

2. Antenna according to Claim 1, wherein the probe feed (3, 30) is arranged at the centre of the ground plane (1), and the set of shorting wires (4) comprises at least one pair of shorting wires (4) that is arranged around the probe feed (3, 30) in such a way as to exhibit central symmetry.

3. Antenna according to Claim 1 or 2, wherein the set of shorting wires (4) contains a number of shorting wires (4) chosen such that, for a given amount of magneto-dielectric material (5), the capacitive roof (2) and the probe feed (3, 30) each have a maximum characteristic dimension such that the antenna is contained in a sphere with an electric radius smaller than or equal to λ/2π, where λ is the wavelength of operation of the antenna.

4. Antenna according to any of Claims 1 to 3, wherein the probe feed (3, 30) is coated in the magneto-dielectric material (5).

5. Antenna according to any of Claims 1 to 4, wherein the magneto-dielectric material (5) is chosen such that the relationship µᵣ > εᵣ > 1 is respected at the wavelength of operation of the antenna, where:
- µᵣ is the relative permeability of the magneto-dielectric material (5);
- εᵣ is the relative permittivity of the magneto-dielectric material (5).

6. Antenna according to any of Claims 1 to 5, wherein the magneto-dielectric material (5) is chosen from Ni_{0.5}Zn_{0.3}CO_{0.2}In_{0.075}Fe_{1.925}O₄, Ni_{0.76}Mn_{0.24-x}CoₓFe₂O₄ with x between 0 and 0.04, and Ni_{0.61}Zn_{0.35}Co_{0.04}Fe_{1.98}O₄.

7. Antenna according to any of Claims 1 to 6, wherein the shorting wires (4) are separated from the probe feed (3, 30) by a distance chosen to match the input impedance of the antenna to 50 ohms.
